# EUROPÄISCHE PATENTSCHRIFT

(11) **EP 1 186 506 B1**
(45) Veröffentlichungstag und Bekanntmachung des Hinweises auf die Patenterteilung: **06.04.2005**
(21) Anmeldenummer: 01119023.8
(22) Anmeldetag: 07.08.2001
(51) Int. Cl.: B61G 5/10

(54) **Kupplungskopf für eine starre, automatische Mittelkupplung von Schienenfahrzeugen**
Coupling head for a rigid automatic central coupling of railway vehicles
Tête d'accouplement pour un attelage automatique central et rigide de véhicules ferroviaires

(30) Priorität: 11.09.2000 DE 10044979
(43) Veröffentlichungstag der Anmeldung: 13.03.2002
(73) Patentinhaber: SAB WABCO GmbH, 42859 Remscheid (DE)
(72) Erfinder: Chatterjee, Barun, 42855 Remscheid (DE); Bensch, Jörg, 42929 Wermelskirchen (DE); Schüler, Martin, 42929 Wermelskirchen (DE)
(74) Vertreter: Richter, Werdermann, Gerbaulet & Hofmann

(56) Entgegenhaltungen:
- DE-A- 3 908 404
- DE-U- 9 407 387
- GB-A- 1 233 566

## Beschreibung

Die Erfindung betrifft einen Kupplungskopf für eine starre automatische Mittelkupplung von Schienenfahrzeugen mit einer großen Kupplungsklaue, mit einer kleinen Kupplungsklaue und einer zwischen den beiden Kupplungsklauen angeordneten Kupplungstasche, deren Querschnitt dem Querschnitt der kleinen Kupplungsklaue angepasst ist, wobei die Kupplungstasche zwei zueinander parallele Führungsflächen für zugeordnete Führungsflächen der kleinen Kupplungsklaue sowie einen Kupplungstaschenboden als Widerlager für eine Abstützfläche der kleinen Kupplungsklaue aufweist und in dem Kupplungskopf eine Elektrokupplung vorgesehen ist.

Es sind Mittelpufferkupplungen mit Elektrokupplungen bekannt, die in einer Leitungskupplung angeordnet sind (DD 64 256 B1, DD 68 569 B1, DD 71 287 B1) und über ein Hebelgetriebe beim Kupplungsvorgang durch die Gegenkupplung angesteuert in Kuppelstellung gebracht werden. Diese Hebelgetriebe beschleunigen die aufeinander treffenden Leitungskupplungen mit der Elektrokupplung bei großen Kuppelgeschwindigkeiten, so dass Einschränkungen im Betriebseinsatz erforderlich sind. Die Lagerung und der Antrieb derartig gelagerter Elektrokupplungen ist aufwendig.

Bei anderen Ausführungsarten enthalten die Elektrokupplungen einen zusätzlichen pneumatischen oder elektrischen Antrieb mit pneumatischen oder elektrischen Steuerungen (DE 196 36 225 A1, DE 196 47 906 A1), die die Elektrokupplungen erst nach Abschluss des mechanischen Kuppelvorgangs zum Kuppeln bringen. Derartige Elektrokupplungen sind aufwendig.

Kupplungsköpfe der eingangs beschriebenen Art gehören zu sogenannten Willison-Kupplungen, die auch als starre automatische Mittekupplungen ausgebildet sein können, damit auch Elektroleitungen miteinander gekuppelt werden können.

Der Erfindung liegt die Aufgabe zugrunde, einen Kupplungskopf der eingangs beschriebenen Gattung zu schaffen, bei dem die Mängel des Standes der Technik beseitigt sind und eine Elektrokupplung geschaffen wird, die robust und mit geringem Aufwand insbesondere für den Bereich der Güterwagenkupplungen gestaltet ist. Diese Aufgabe wird durch die im Anspruch 1 angegebenen Merkmale gelöst.

Bei dem erfindungsgemäßen Kupplungskopf ist die Elektrokupplung im Kupplungskopf der mechanischen Kupplung als Steckerteil und als Buchsenteil spiegelbildlich zur Kupplungsmitte vorgesehen, wobei das Steckerteil federbelastet im Kupplungskopf in justierter ungekuppelter Stellung gelagert ist. Erfindungsgemäß erfolgt die Anordnung bei der als Beispiel gewählten bekannten sogenannten Willison-Kupplung hinsichtlich des Steckerteils in der großen Klaue des Kupplungskörpers und hinsichtlich des Buchsenteils in der kleinen Klaue des Kupplungskörpers oder umgekehrt. Das Buchsenteil ist vorteilhafterweise in die kleine Klaue justiert eingeschraubt und in der kleinen Klaue sind neben dem Buchsenteil die Zentrierbohrungen für die Ausrichtung der Steckerelektrokupplung bei gekuppelter Stellung angeordnet.

Vorteilhafterweise ist das Steckerteil im Bereich des Kupplungstaschenbodens und das Buchsenteil im Bereich der Abstützfläche der kleinen Kupplungsklaue angeordnet. Eine umgekehrte Anordnung ist natürlich ebenfalls möglich.

Die besten Einkupplungseigenschaften der Elektrokupplung bei Kupplung der mechanischen Kupplung haben sich ergeben, wenn das Steckerteil im ungekuppelten Zustand des Kupplungskopfes mittels eines Lagerbereichs federbelastet an eine Lagerstelle in der Kupplungsklaue anliegt und dass der Lagerbereich des Steckerteils als Kegelabschnitt und die Lagerstelle in der Kupplungsklaue als Anlagekonus ausgebildet ist, so dass das Stekkerteil im Kupplungszustand des Kupplungskopfes quer zu seiner Längsrichtung und in seiner Längsrichtung frei beweglich ist.

Das Buchsenteil weist einen Isolierkörper auf, der die auswechselbaren Buchsenkontakte trägt, wobei beim Auswechseln nur die Kontaktvorderteile gewechselt werden und die Anschlussstücke mit der Kabelanbindung im Isolierkörper verbleiben. Vorteilhafterweise sind die Buchsenkontakte nach hinten und nach unten offen im Isolierkörper gelagert, so dass anhaftender Schmutz beim Kupplungsvorgang von den Steckerstiften durch die Buchsenkontakte geschoben wird. Ein vorn eingesetzter elastischer Deckel sorgt einerseits als Dichtung und erzeugt andererseits über den nach außen gezogenen Einrastbund und angesetzte Lippen bzw. Zungen im Zusammenspiel mit dem Isolierkörper große Kriech- und Luftstrecken, so dass Kriechströme weitgehend vermieden werden können.

Das Steckerteil besteht aus dem rohrfömigen geteilten Gehäuse mit den Zentrierstiften und kegelförmigen Lagerflächen zur Justierung im Kupplungskopf, wobei das Gehäuse über die äußere vorgespannte Feder in der Justierung gehalten wird. Das Gehäusehinterteil und das Gehäusevorderteil sind mit dem innenliegenden Steckerisolierkörper verdrehsicher verbunden. Das Gehäusehinterteil trägt eine Kabelverschraubung zur Kabeleinbindung und hat eine nach unten zeigende Entwässerungsbohrung. . Im Gehäusevorderteil ist ein federbelasteter Deckel verschiebbar und abdichtend gelagert, der die elastische Dichtung für den Kontaktbereich trägt. Im Steckerisolierkörper sind die Steckkontakte schwimmend gelagert, wobei beim Auswechseln nur die Kontaktvorderteile gewechselt werden und die Anschlussstücke mit der Kabelanbindung im Steckerisolierkörper verbleiben.

Im Steckerisolierkörper ist ein Schaltkontakt angeordnet, der beim Kupplungsvorgang durch die Deckelbewegung schaltet und über den Kupplungszustand (gekuppelt/ungekuppelt) abfragbar ist. Im Steckerisolierkörper ist weiterhin ein pneumatisches Rückschlagventil in einer Durchgangsbohrung zwischen dem Luftraum unter dem Deckel im Gehäusevorderteil und dem Hohlraum hinter dem Isolierkörper im Gehäusehinterteil angeordnet, so dass einerseits der Luftzutritt zum Bereich der Kontaktspitzen nur über die Entwässerungsbohrung mit Schmutzablagerung im Hohlraum des Gehäusehinterteils erfolgt und andererseits die Luft im Luftraum des Bereichs der Kontaktspitzen beim Kuppelvorgang komprimiert wird und nur nach vorn aus der elastischen Dichtung austritt, um den Kontaktbereich der Kuppelstelle unterstützend von Schmutz zu säubern.

Die äußere vorgespannte Feder stützt sich an der Halterungsplatte einer in der großen Klaue gelagerten Ausschwenk- und Haltevorrichtung ab, die ein Herausschwenken der Steckerelektrokupplung aus dem Eingriffsbereich der Kupplungskontur zum Abstecken hinter die Kontur beim Kuppeln mit artfremden Kupplungen gestattet bzw. Kontroll- und Wartungsarbeiten erlaubt.

Durch diese Ausgestaltung wurde eine Elektrokupplung an einer automatischen Mittelpufferkupplung für Schienenfahrzeuge geschaffen, bei der die Elektrokupplung zweiteilig redundant aus dem federbelasteten Stekkerteil und dem Buchsenteil besteht und in Schließrichtung des Kupplungsprofils angeordnet ist, so dass beim Kupplungsvorgang das federbelastete Steckerteil mit seinen Zentrierstiften im kegelförmigen Zentriertrichter des Buchsenteils ausgerichtet auftrifft, dabei für die Kupplungsbewegungen spielfrei schwenkt und die über einen Deckel geschützten Steckerstifte abdichtend im Buchsenteil kuppelt, wobei die Steckerstifte anhaftenden Schmutz durch die Buchsenteile schieben und dabei entstehende komprimierte Luft die Kontaktsstelle unterstützend von Schmutz säubert.

Weitere vorteilhafte Ausgestaltungen und zweckmäßige Weiterbildungen der Erfindung sind in den Unteransprüche angegeben.

Ein Ausführungsbeispiel der Erfindung wird nachstehend anhand der Zeichnungen näher erläutert. Es zeigen:
- Fig. 1: in einer Draufsicht in teilweiser geschnittener Teildarstellung den erfindungsgemäßen Kupplungskopf mit der Elektrokupplung in der kleinen Klaue und der großen Klaue einer bekannten Willison-Kupplung in ungekuppelter Lage,
- Fig. 2: in einer Draufsicht den Kupplungskopf gemäß Fig. 1 in gekuppelter Lage mit einem weiteren Kupplungskopf,
- Fig. 3: in einer senkrechten Schnittdarstellung das Steckerteil gemäß Schnitt A-A in Fig. 5,
- Fig. 4: in einer senkrechten Schnittdarstellung das Steckerteil gemäß Schnitt B-B in Fig. 5,
- Fig. 5: in einer Vorderansicht das Steckerteil gemäß Fig. 3 und 4,
- Fig. 6: in einer Vorderansicht das Buchsenteil eingebaut in die kleine Klaue einer Willison-Kupplung in ungekuppelter Lage,
- Fig. 7: in einer senkrechten Schnittdarstellung das Buchsenteil gemäß Schnitt A-A in Fig. 6, und
- Fig. 8: in einer senkrechten Schnittdarstellung das Buchsenteil gemäß Schnitt B-B in Fig. 6.

In Figur 1 ist in einer teilweise geschnittenen Darstellung ein Ausschnitt eines Kupplungskopfes 10 einer starren automatischen Mittelkupplung 100 von Schienenfahrzeugen dargestellt, die nach Art einer sogenannten Willlison-Kupplung gestaltet ist. Dazu weist der Kupplungskopf 10 eine große Kupplungsklaue 11, eine kleine Kupplungsklaue 12 und eine zwischen beiden angeordnete Kupplungstasche 13 auf. Nicht dargestellt ist eine Einrichtung, mit der zwei miteinander gekuppelte Kupplungsköpfe 10 starr gemacht werden können. Die kleine Kupplungsklaue 12 weist zwei zueinander annähernd parallele Führungsflächen 14 und eine unter einem Winkel dazu angeordnete Abstützfläche 17 auf. Die Kupplungstasche weist ebenfalls zwei zueinander annähernd parallele Führungsflächen 15, die den Führungsflächen 14 der kleinen Kupplungsklaue 11 zugeordnet sind sowie einen Kupplungstaschenboden 16, der entsprechend der Abstützfläche 17 ausgerichtet ist.

In dem Kupplungskopf 10 ist die Elektrokupplung 18 ausgebildet, die aus einem Steckerteil 19 und einem Buchsenteil 20 besteht. Dabei wirkt das dargestellte Steckerteil 19 mit einem nicht dargestellten Buchsenteil eines weiteren nicht dargestellten Kupplungskopfes zusammen, während das Buchsenteil 20 ebenfalls mit einem weiteren nicht dargestellten Steckerteil des weiteren nicht dargestellten Kupplungskopfes zusammenwirkt.

Das Steckerteil 19 wird justiert über einen kegel- bzw. konusförmigen Lagerbereich 21 in der durch die vorgespannte äußere Feder 22 kraftschlüssig gegen die kegel- oder konusförmigen Lagerstelle 21' der große Klaue 11 in ungekuppelter Lage gehalten, wobei sich die äußere Feder 22 über die Halterungsplatte 23 einer ebenfalls in der großen Klaue 11 gelagerten Ausschwenk- und Haltevorrichtung 24, die ein Herausschwenken des Steckerteils 19 aus dem Eingriffsbereich der Kupplungskontur zum Abstecken beim Kuppeln mit artfremden Kupplungen erlaubt, abstützt. Das Buchsenteil 20 ist andererseits in der kleinen Klaue 12 justiert zu Zentrierbohrungen 25, 26 (siehe auch Fig. 6) über die Schraubverbindung 27 befestigt und trägt die Buchsenkontakte 28, die innerhalb eines Isolierkörpers 29 der Buchsenkörper 37 des Buchsenteils 20 angeordnet sind.

In dem Steckerteil 19 ist im Gehäusevorderteil 30 des Gehäuses 31 ein federbelasteter Deckel 32 verschiebbar gelagert, der über die elastische Dichtung 33 mit den Deckeldurchgriffsöffnungen 32a den Luftraum 34 abdeckt, in dem die Steckkontakte 38 angeordnet sind. Am Gehäusevorderteil 30 sind die Zentrierstifte 35, 36 angeordnet, die beim Kuppeln in die Zentrierbohrungen 25, 26 (Fig. 6) der kleinen Klaue 12 vorzentrierend eingreifen und das ausgerichtete Kuppeln der Steckerkontakte 37 mit den Buchsenkontakten 28 sicherstellen.

In Fig. 2 ist die gekuppelte Lage der redundant angeordneten Elektrokupplung 18, 18' dargestellt, wobei das eingekuppelte Buchsenteil 20' das Steckerteil 19 bzw. das Buchsenteil 20 das Steckerteil 19' aus der justierten ungekuppelten Lage freigeschwenkt hat und sich die kegelförmige Lagerstelle 21' von dem konusförmigen Lagerbereich 21 gelöst hat, um dem Kuppelspiel freigeschwenkt nachzufolgen. Gleichzeitig durchdringen die Steckerkontakte 38 die Buchsenkontakte 28 und schieben anhaftenden Schmutz in die hinter den Buchsenkontakten 28 im Isolierkörper 29 nach hinten und unten vorgesehenen Freiräume 39, wobei der Deckel 32 die Dichtung 33 abdichtend gegen die Buchsenteile 20, 20' drückt und den Luftraum 34 komprimiert, so dass die entweichende Luft den Kontaktbereich der Kuppelstelle unterstützend von Schmutz säubert.

Den Aufbau des Steckerteils 19 zeigen die Figuren 3, 4 und 5. Die Stekkerkontakte 38 sind schwimmend im Steckerisolierkörper 40 gelagert und ihre Kontaktspitzen 41 sind von vorn auswechselbar ausgebildet, während das den Kabelanschluss bildende Kontaktschlussstück 42 im Steckerisolierkörper 40 verbleibt. Das Gehäusehinterteil 43 ist mit dem Gehäusevorderteil 30 und dem Steckerisolierkörper 40 über den Stift 45 verdrehsicher verbunden. Das Gehäusehinterteil 43 trägt eine Kabelverschraubung 46, die den Hohlraum 47 abschließt und eine unten angeordnete Bohrung 48 für Entwässerung und Luftzutritt aufweist. Im Steckerisolierkörper 40 ist eine Durchgangsbohrung 49 mit einem Rückschlagventil 50 angeordnet, die den Luftzutritt zum Luftraum 34 nur über die Bohrung 48 zulässt, so dass sich mit dem Luftzutritt durch die Bohrung 48 eintretender Staub im Hohlraum 47 absetzt und nicht auf direktem Wege den Luftraum 34 verschmutzt, wobei weiterhin das Rückschlagventil 50 beim Kuppelvorgang ein komprimieren der Luft im Luftraum 34 beim Zurückdrücken des Dekkels 32 erlaubt, dessen Luft für die unterstützende Säuberung des Kontaktbereiches der Kuppelstelle vom Schmutz dient. Ein Schaltkontakt 51 ist im Steckerisolierkörper 40 derart angeordnet, dass beim Zurückdrücken des Deckels 32 während des Kuppelvorganges der Kontakt 32 schaltet, so dass dessen Signalgabe für die Anzeige des gekuppelten oder ungekuppelten Zustandes der Kupplung benutzt wird.

Den Aufbau des Buchsenteils 20 zeigen die Figuren 6, 7 und 8. Der Buchsenteil 20 bildet eine vormontierte Einheit mit dem Kabelanschluss, die über die Schraubverbindung 27 in der kleinen Klaue 12 ausgerichtet zu den Zentrierbohrungen 25, 26 eingebaut ist. Die Buchsenkontakte 28 mit den Buchsenkörpern 37 sind hinter der buchsenseitigen verformbaren Dichtung 52 auswechselbar angeordnet und durch die Einstecköffnungen 44 erreichbar, wobei die Kabel mit den Anschlussstücken 53 im Buchsenisolierkörper 54 verbleiben. Die verformbare Dichtung 52 erzeugt mit dem nach außen gezogenen Einrastbund 55 und der auf dem Isolierkörper 29 zugewandten Seite 57 angeordneten Lippe oder Zunge 56 im Zusammenwirken mit dem Isolierkörper 29 große Kriech- und Luftstrecken. Die Lippe oder Zunge 56 ragt dabei in einen Raum 58 im Isolierkörper 29. Der Isolierkörper 29 für die Buchsenseite ist in den Skizzen zweiteilig gezeichnet. Dieses muss jedoch nicht immer so sein und hängt davon ab, wie die oval gestalteten Buchsenkörper zum Auswechseln (bei Verschleiß) gestaltet sind. Die Freiräume 39, die hinter den Buchsenkontakten 28 nach hinten und nach unten ausgebildet sind, leiten durch die Buchsenkontakte 28 hindurch geschobenen Schmutz im Inneren der Klaue 12 nach unten offen ab.

### Bezugszeichenliste

- Mittelkupplung: 100
- Kupplungskopf: 10
- große Klaue: 11
- kleine Klaue: 12
- Kupplungstasche: 13
- Führungsfläche: 14
- Führungsfläche: 15
- Kupplungstaschenboden: 16
- Abstützfläche: 17
- Elektrokupplung: 18, 18'
- Steckerteil: 19, 19'
- Buchsenteil: 20, 20'
- Lagerbereich: 21
- Lagerstelle: 21'
- Feder: 22
- Halterungsplatte: 23
- Ausschwenk- und Haltevorrichtung: 24
- Zentrierbohrungen: 25, 26
- Schraubverbindung: 27
- Buchsenkontakte: 28
- Isolierkörper: 29
- Gehäusevorderteil: 30
- Gehäuse: 31
- Deckel: 32
- Deckeldurchgriffsöffnungen: 32a
- Dichtung: 33
- Luftraum: 34
- Zentrierstifte: 35, 36
- Buchsenkörper: 37
- Steckerkontakte / Steckerstifte: 38
- Freiraum: 39
- Steckerisolierkörper: 40
- Kontaktspitzen: 41
- Kontaktanschlussstück: 42
- Gehäusehinterteil: 43
- Einstecköffnungen: 44
- Stift: 45
- Kabelverschraubung: 46
- Hohlraum: 47
- Bohrung: 48
- Durchgangsbohrung: 49
- Rückschlagventil: 50
- Schaltkontakt: 51
- Dichtung: 52
- Anschlusstück: 53
- Einrastbund: 55
- Zunge, Lippe: 56
- Seite: 57
- Raum: 58

## Patentansprüche

1. Kupplungskopf (10) für eine starre automatische Mittelkupplung (100) von Schienenfahrzeugen, mit einer großen Kupplungsklaue (11) und einer kleinen Kupplungsklaue (12) und einer zwischen den beiden Kupplungsklauen (11, 12) angeordneten Kupplungstasche (13), deren Querschnitt dem Querschnitt der kleinen Kupplungsklaue (12) angepasst ist, wobei die Kupplungstasche (13) zueinander parallele Führungsflächen (14) für zugeordnete Führungsflächen (15) der kleinen Kupplungsklaue (12) sowie einen Kupplungstaschenboden (16) als Widerlager für eine Abstützfläche (17) der kleinen Kupplungsklaue (12) aufweist, und in dem Kupplungskopf (10) eine Elektrokupplung (18, 18') vorgesehen ist,
**dadurch gekennzeichnet,**
**dass** die Elektrokupplung (18, 18') aus einem Steckerteil (19, 19') und einem Buchsenteil (20, 20') besteht, wobei das Buchsenteil (20, 20') in der kleinen Kupplungsklaue (12) oder der großen Kupplungsklaue (11) und das Steckerteil (19, 19') in der großen Kupplungs-. klaue (11) oder kleinen Kupplungsklaue (12) angeordnet ist und dass das Buchsenteil (20, 20') fest in der kleinen oder der großen Kupplungsklaue (12, 11) und das Steckerteil (19, 19') längsbeweglich und federbelastet in der großen oder der kleinen Kupplungsklaue (11, 12) gelagert ist.

2. Kupplungskopf nach Anspruch 1,
**dadurch gekennzeichnet,**
**dass** das Steckerteil (19) oder das Buchsenteil (20) im Bereich des Kupplungstaschenbodens (16) und das Buchsenteil (20) oder das Steckerteil (19) im Bereich der Abstützfläche (17) der kleinen Kupplungsklaue (12) angeordnet ist.

3. Kupplungskopf nach Anspruch 1 oder 2,
**dadurch gekennzeichnet,**
**dass** das Steckerteil (19) im ungekuppelten Zustand des Kupplungskopfes (10) mittels eines Lagerbereichs (21) federbelastet an eine Lagerstelle (21') in der Kupplungsklaue (12) anliegt und dass der Lagerbereich (21) des Steckerteils (19) als Kegelabschnitt und die Lagerstelle (21') in der Kupplungsklaue (11) als Anlagekonus ausgebildet ist, so dass das Steckerteil (19) im Kupplungszustand des Kupplungskopfes (10) quer zu seiner Längsrichtung und in der Längsrichtung frei beweglich ist.

4. Kupplungskopf nach einem der Ansprüche 1 bis 3,
**dadurch gekennzeichnet,**
**dass** am Kupplungskopf (10) im Bereich der großen oder der kleinen Kupplungsklaue (11, 12) mindestens ein Zentrierstift (35, 36) angeordnet ist und im Bereich der kleinen oder großen Kupplungsklaue (12, 11) mindestens eine dem Zentrierstift (35, 36) zugeordnete Zentrierbohrung (25, 26) ausgebildet ist.

5. Kupplungskopf nach einem der Ansprüche 1 bis 4,
**dadurch gekennzeichnet,**
**dass** das Buchsenteil (20) einen oder mehrere Buchsenkörper (37) aufweist, in denen hülsenförmige Buchsenkontakte (28) ausgebildet sind und die durch eine die Einstecköffnungen (44) zu den Buchsenkontakten (28) freilassende Dichtung (52) abgedeckt sind.

6. Kupplungskopf nach einem der Ansprüche 1 bis 5,
**dadurch gekennzeichnet,**
**dass** das Buchsenteil (20) hinter den Buchsenkörpern (37) auf einer Innenseite Freiräume (39) für die Aufnahme vom Verschmutzungen aus den Buchsenkontakten (28) aufweist.

7. Kupplungskopf nach einem der Ansprüche 5 oder 6,
**dadurch gekennzeichnet,**
**dass** die Buchsenkörper (37) in der Kupplungsklaue (11, 12) hinter der Dichtung (52) in Ein- und Auskupplungsrichtung der Elektrokupplung (18) nach vorn auswechselbar eingebaut sind.

8. Kupplungskopf nach einem der Ansprüche 5 bis 7,
**dadurch gekennzeichnet,**
**dass** das Buchsenteil (20) als Kompletteinheit vorgefertigt über eine Schraubverbindung (27) montierbar bzw. demontierbar und komplett ein- und ausbaubar ist.

9. Kupplungskopf nach einem der Ansprüche 5 bis 8,
**dadurch gekennzeichnet,**
**dass** die Dichtung (52) auf ihrer dem Buchsenisolierkörper (29) zugewandten Seite (57) mindestens eine in einen entsprechenden Raum (58) im Buchsenisolierkörper (29) hineinreichende Zunge oder Lippe (56) zur Ausbildung einer großen Kriechstromstrecke aufweist.

10. Kupplungskopf nach einem der Ansprüche 1 bis 8,
**dadurch gekennzeichnet,**
**dass** das Steckerteil (19) einen oder mehrere Steckerstifte (38) aufweist die im ungekuppelten Zustand des Kupplungskopfes von einem topfartigen Deckel (32) übergriffen werden, der gegen die Rückstellkraft einer Feder (22) in Längsrichtung des Kupplungskopfes (10) bewegbar ist und dabei die Deckeldurchgriffsöffnungen (32a) des Deckels (32) durchgreifenden Steckerstifte (38) freigibt.

11. Kupplungskopf nach einem der Ansprüche 1 bis 10,
**dadurch gekennzeichnet,**
**dass** der Deckel (32) im gekuppelten Zustand des Kupplungskopfes (10) gegen das Buchsenteil (20) gedrückt eine Dichtung für die Elektrokupplung (18) bildet.

12. Kupplungskopf nach einem der Ansprüche 1 bis 11,
**dadurch gekennzeichnet,**
**dass** im Steckerisolierkörper (40), insbesondere im rückwärtigen Steckerteil ein Schaltkontakt (51) zur Angabe/Anzeige des Kupplungszustandes (gekuppelt / nicht gekuppelt) angeordnet ist.

13. Kupplungskopf nach einem der Ansprüche 1 bis 12,
**dadurch gekennzeichnet,**
**dass** im Steckerisolierkörper (40) eine Durchgangsbohrung (49) mit einem Rückschlagventil (50) derart angeordnet ist, das beim Kupplungsvorgang Luft im Hohlraum (47) zusammengedrückt wird und beim Kupplungsvorgang den Schmutz in der Kupplungsstelle freibläst.

## Claims

1. Coupling head (10) for a rigid automatic central coupling (100) of rail vehicles, with a large coupling claw (11) and a small coupling claw (12) and a coupling pocket (13) arranged between the two coupling claws (11, 12) the cross-section of which is adapted to the cross-section of the small coupling claw (12), the coupling pocket (13) being provided with parallel guide surfaces (14) for associated guide surfaces (15) of the small coupling claw (12) and a coupling pocket bottom (16) as abutment for a support area (17) of the small coupling claw (12) and an electric coupling (18, 18') being arranged in the coupling head (10),
**characterised in that**
the electric coupling (18, 18') consists of a male connector (19, 19') and a female contact (20, 20'), the female contact (20, 20') being arranged within the small coupling claw (12) or the large coupling claw (11), and the male connector (19, 19') being arranged within the large coupling claw (11) or the small coupling claw (12), and that the female contact (20, 20') is firmly positioned within the small coupling claw or the large coupling claw (12, 11) and that the male connector (19, 19') is positioned in the large or the small coupling claw (11, 12) in a longitudinally movable and spring-loaded manner.

2. Coupling head according to claim 1,
**characterised in that**
the male connector (19) or the female contact (20) is arranged within the area of the coupling pocket bottom (16) and that the female contact (20) or the male connector (19) is arranged within the support area (17) of the small coupling claw (12).

3. Coupling head according to claim 1 or 2,
**characterised in that**
in the uncoupled state of the coupling head (10) the male connector (19) rests in a spring-loaded state by means of a bearing area (21) against a bearing (21') within the coupling claw (12) and that the bearing area (21) of the male connector (19) is formed as a conical section and the bearing (21') within the coupling claw (11) is formed as an abutment cone so that in the coupled state of the coupling head (10) the male connector (19) is movable transversely to its longitudinal direction and freely movable in the longitudinal direction.

4. Coupling head according to any one of claims 1 to 3,
**characterised in that**
at the coupling head (10) at least one centering pin (35, 36) is provided within the area of the large or the small coupling claw (11, 12) and that within the area of the small or large coupling claw (12, 11) at least one centering bore (25, 26) which is associated with the centering pin (35, 36) is provided.

5. Coupling head according to any one of claims 1 to 4,
**characterised in that**
the female contact (20) is provided with one or several socket bodies (37) containing sleeve-like socket contacts (28) and which are covered by a sealing (52) which leaves open the insertion holes (44) to the socket contacts (28).

6. Coupling head according to any one of claims 1 to 5,
**characterised in that**
the female contact (20) is provided behind the socket bodies (37) on an inner side with free spaces (39) for collecting dirt from the socket contacts (28).

7. Coupling head according to any one of claims 5 or 6,
**characterised in that**
the socket bodies (37) are positioned in the coupling claw (11, 12) behind the sealing (52) for front-side replacement in the coupling and uncoupling direction of the electric coupling (18).

8. Coupling head according to any one of claims 5 to 7,
**characterised in that**
the female contact (20) as a pre-fabricated complete module can be mounted or dismounted by means of a screw joint (27) and can be built in and removed as a whole.

9. Coupling head according to any one of claims 5 to 8,
**characterised in that**
the sealing (52) is provided on the side (57) which faces the female contact insulator (29) with at least one tongue or lip (56) which projects into a corresponding space (58) in the female contact insulator (29) for creating a large leakage current path.

10. Coupling head according to any one of claims 1 to 8,
**characterised in that**
the male connector (19) is provided with one or several pins (38) which in the uncoupled state of the coupling head are covered by a pot-like lid (32) which is movable against the restoring force of a spring (22) in the longitudinal direction of the coupling head (10) thereby releasing the pins (38) which penetrate the passages (32a) of the lid (32).

11. Coupling head according to any one of claims 1 to 10,
**characterised in that**
in the coupled state of the coupling head (10) the lid (32) is pressed against the female contact (20) thus forming a sealing for the electric coupling (18).

12. Coupling head according to any one of claims 1 to 11,
**characterised in that**
a switching contact (51) for showing/indicating the coupling state (coupled / not coupled) is arranged within the male connector insulator (40), in particular in the rear part of the male connector.

13. Coupling head according to any one of claims 1 to 12,
**characterised in that**
a through-hole (49) with a holding valve (50) is arranged within the male connector insulator (40) in such a manner that during the coupling operation air is compressed in the hollow space (47) blowing away dirt from the coupling point during coupling.

## Revendications

1. Tête d'attelage (10) pour un attelage central fixe automatique (100) de véhicules sur rail, avec une grande griffe d'attelage (11) et une petite griffe d'attelage (12), et une poche d'attelage (13) disposée entre les deux griffes d'attelage (11, 12), dont la section transversale est adaptée à la section transversale de la petite griffe d'attelage (12), ladite poche d'attelage (13) présentant des surfaces de guidage (14) parallèles entre elles pour des surfaces de guidage (15) correspondantes de la petite griffe d'attelage (12), ainsi qu'un fond de poche d'attelage (16) en tant que butée pour une surface d'appui (17) de la petite griffe d'attelage (12), et un attelage électrique (18, 18') étant prévu dans la tête d'attelage (10),
**caractérisée en ce que**
l'attelage électrique (18, 18') se compose d'une fiche (19, 19') et d'une douille (20, 20'), ladite douille (20, 20') étant disposée dans la petite griffe d'attelage (12) ou la grande griffe d'attelage (11), et la fiche (19, 19') dans la grande griffe d'attelage (11) ou la petite griffe d'attelage (12), et **en ce que** la douille (20, 20') est fixement logée dans la petite ou la grande griffe d'attelage (12, 11), et la fiche (19, 19') dans la grande ou la petite griffe d'attelage (11, 12), déplaçable en direction longitudinale et actionnée par un ressort.

2. Tête d'attelage selon la revendication 1,
**caractérisée en ce que**
la fiche (19) ou la douille (20) sont disposées au niveau du fond de poche d'attelage (16), et la douille (20) ou la fiche (19) au niveau de la surface d'appui (17) de la petite griffe d'attelage (12).

3. Tête d'attelage selon la revendication 1 ou 2,
**caractérisée en ce que**
en état non accouplé de la tête d'attelage (10), la fiche (19) sous l'action d'un ressort repose au moyen d'une zone de palier (21) contre un palier (21') dans la griffe d'attelage (12), et **en ce que** la zone de palier (21) de la fiche (19) est formée comme partie conique, et le palier (21') dans la griffe d'attelage (11) comme cône d'appui, si bien qu'en état accouplé de la tête d'attelage (10), la fiche (19) est librement déplaçable perpendiculairement à sa direction longitudinale et en direction longitudinale.

4. Tête d'attelage selon l'une des revendications 1 à 3,
**caractérisée en ce qu'**
un goujon de centrage (35, 36) au moins est disposé sur la tête d'attelage (10), au niveau de la grande ou la petite griffe d'attelage (11, 12), et un trou de centrage (25, 26) correspondant au goujon de centrage (35, 36) est formé au niveau de la petite ou de la grande griffe d'attelage (12, 11).

5. Tête d'attelage selon l'une des revendications 1 à 4,
**caractérisée en ce que**
la douille (20) présente un ou plusieurs corps de douille (37), où sont formés des contacts de douille (28) en forme de cosses, et couverts par un joint (52) dégageant les orifices d'embrochement (44) vers les contacts de douille (28).

6. Tête d'attelage selon l'une des revendications 1 à 5,
**caractérisée en ce que**
la douille (20) présente des dégagements (39) sur une face intérieure derrière les corps de douille (37), pour la réception des souillures des contacts de douille (28).

7. Tête d'attelage selon l'une des revendications 5 ou 6,
**caractérisée en ce que**
les corps de douille (37) sont montés dans la griffe d'attelage (11, 12) derrière le joint (52) échangeables vers l'avant dans le sens d'accouplement et de désaccouplement de l'attelage électrique (18).

8. Tête d'attelage selon l'une des revendications 5 à 7,
**caractérisée en ce que**
la douille (20), préfabriquée comme unité complète, est vissable et dévissable sur un raccord fileté (27), et entièrement montable et démontable.

9. Tête d'attelage selon l'une des revendications 5 à 8,
**caractérisée en ce que**
le joint (52) présente sur sa face (57) orientée vers le corps isolant de douille (29) au moins une languette ou lèvre (56) saillant dans une cavité (58) correspondante dans le corps isolant de douille (29), pour former une grande ligne de courant de fuite.

10. Tête d'attelage selon l'une des revendications 1 à 8,
**caractérisée en ce que**
la fiche (19) présente une ou plusieurs broches de fiche (38), lesquelles sont recouvertes par un couvercle en coupelle (32) en état non accouplé de la tête d'attelage, ledit couvercle étant déplaçable contre la force de rappel d'un ressort (22) dans la direction longitudinale de la tête d'attelage (10), libérant en l'occurrence les broches de fiche (38) traversant les orifices de traversée (32a) du couvercle (32).

11. Tête d'attelage selon l'une des revendications 1 à 10,
**caractérisée en ce que**
le couvercle (32) pressé contre la douille (20) en état accouplé de la tête d'attelage (10) forme un joint pour l'attelage électrique (18).

12. Tête d'attelage selon l'une des revendications 1 à 11,
**caractérisée en ce qu'**
un contact de commutation (51) pour l'indication/l'affichage de l'état d'attelage (accouplé/non accouplé) est disposé dans le corps isolant de fiche (40), spécialement dans la partie arrière de fiche.

13. Tête d'attelage selon l'une des revendications 1 à 12,
**caractérisée en ce qu'**
un orifice de traversée (49) avec un clapet de non-retour (50) est disposé dans le corps isolant de fiche (40) de telle sorte que de l'air soit comprimé dans la cavité (47) lors de l'attelage et souffle les souillures du point d'accouplement lors de l'attelage.
